# EUROPÄISCHE PATENTSCHRIFT

(11) **EP 0 037 796 B1**
(45) Veröffentlichungstag und Bekanntmachung des Hinweises auf die Patenterteilung: **29.02.1984**
(21) Anmeldenummer: 81730027.0
(22) Anmeldetag: 09.03.1981
(51) Int. Cl.: H01F 40/06, H01F 27/04, H01F 27/14

(54) **Gas- oder flüssigkeitsisolierter Stromwandler**
Current transformer having fluid insulant
Transformateur de courant isolé au gaz ou au liquide

(30) Priorität: 27.03.1980 DE 8008660 U
(43) Veröffentlichungstag der Anmeldung: 14.10.1981
(73) Patentinhaber: SIEMENS AKTIENGESELLSCHAFT, 80333 München (DE)
(72) Erfinder: Bahr, Rudolf, D-1000 Berlin 65 (DE); Stenzel, Peter, D-1000 Berlin 20 (DE)

## Beschreibung

Die Erfindung bezieht sich auf einen gas- oder flüssigkeitsisolierten Stromwandler für Hochspannung mit einem oberhalb eines Isolators angebrachten Kopfgehäuse, das von einem Primärleiter durchsetzt ist und in dem in einer Schutzhülle mindestens ein Eisenkern mit aufgebrachter Sekundärwicklung untergebracht ist, wobei die Schutzhülle von einem Metallrohr getragen ist, das in dem Isolator verläuft und an einer oberen Stützplatte eines unterhalb des Isolators liegenden Fußgehäuses befestigt ist, am äußeren Rand der Stützplatte eine Abstützung des Stromwandlers erfolgt und unten an der Stützplatte ein Kasten mit Durchführungen hängt.

Bei einem bekannten Stromwandler dieser Art (GB-PS 651 506) wird der gas- oder flüssigkeitsgefüllte Raum durch den Isolator, das Kopfgehäuse, eine Metallabschirmung und den ringförmigen Bereich der Stützplatte zwischen der Metallabschirmung und dem Isolator begrenzt. Der Isolator ist gasdicht mit dem Kopfgehäuse und der Stützplatte verbunden ; die Metallabschirmung enthält zur Vermeidung einer Kurzschlußwindung einen Spalt, in dessen Bereich die Metallabschirmung nach außen hin abgedichtet ist. Die Verbindungsstelle zwischen der Metallabschirmung und der Stützplatte ist somit ebenfalls gas- oder flüssigkeitsdicht ausgeführt. Ein Kasten unterhalb der Stützplatte dient nur zur Stabilisierung der mechanischen Verbindung des Metallrohres mit der Stützplatte. Der ringförmige Bereich der Stützplatte zwischen dem Isolator und der Metallabschirmung wird sowohl durch die Gewichtskraft des Stromwandlers als auch durch den Druck des Isoliermediums belastet.

Bei einem weiteren bekannten Stromwandler (DE-AS1488299) erfüllt die obere Stützplatte des Fußgehäuses nicht nur eine Tragefunktion für den Isolator und die Schutzhülle mit den Eisenkernen, sondern bildet auch eine Druckwand des gasgefüllten Innenraumes des Stromwandlers. Die Stützplatte wird bei dem bekannten Stromwandler daher mechanisch relativ stark beansprucht und muß daher aus einem hochwertigen Werkstoff verhältnismäßig massiv ausgeführt sein.

Der Erfindung liegt die Aufgabe zugrunde, einen gas- oder flüssigkeitsisolierten Stromwandler vorzuschlagen, bei dem die Stützplatte des Fußgehäuses verhältnismäßig wenig beansprucht ist.

Zur Lösung dieser Aufgabe ist bei einem gas-oder flüssigkeitsisolierten Stromwandler der eingangs angegebenen Art erfindungsgemäß der Kasten gas- oder flüssigkeitsdicht an der mit Füßen versehenen Stützplatte befestigt und nach unten hin mit einer die Durchführungen tragenden Durchführungsplatte dicht verschlossen, und der Innenraum des Kastens ist über Durchgangslöcher in der Stützplatte mit dem Innenraum des Isolators und des Kopfgehäuses verbunden.

Bei dem erfindungsgemäßen Stromwandler ist also die Stützplatte zu dem unter ihr befindlichen Teil des Fußgehäuses bewußt nicht abgedichtet, so daß oberhalb und unterhalb der Stützplatte derselbe Druck herrscht ; die Stützplatte des erfindungsgemäßen Stromwandlers übt daher nur eine Tragefunktion für den Isolator und die Schutzhülle mit den Eisenkernen aus und wird nicht durch den Druck des Isoliergases oder der Isolierflüssigkeit beansprucht. Dies hat den Vorteil, daß die Stützplatte nicht nur verhältnismäßig dünn ausgeführt werden kann, sondern auch aus einem relativ billigen Werkstoff bestehen kann. Die Abdichtung des Innenraumes des erfindungsgemäßen Stromwandlers nach außen hin erfolgt im Bereich des Fußgehäuses durch den Kasten, der unten an der Stützplatte hängt und somit zur Tragefunktion bei dem erfindungsgemäßen Stromwandler nicht mitherangezogen wird. Die Füße des Stromwandlers sind nämlich am äußeren Rand der Stützplatte gehalten. Der Kasten ist daher nur durch den Druck im Innern des erfindungsgemäßen Stromwandlers beansprucht und muß daher nur im Hinblick auf diesen Druck bemessen sein. Dies führt zu einem verhältnismäßig geringen Einsatz hochwertigen Werkstoffes.

Die Ausbildung des erfindungsgemäßen Stromwandlers ermöglicht es, in vorteilhafter Weise in dem Raum des Kastens oberhalb der Durchführungsplatte ein Filter ringförmig anzuordnen. Bei dem Filter handelt es sich um ein in gasisolierten Hochspannungsschaltanlagen übliches Filter, mit dem Feuchtigkeit gebunden wird. Die Anordnung des Filters innerhalb des Kastens erleichtert seinen gegebenenfalls erforderlichen Austausch, weil das Filter nach Lösen nur der Durchführungsplatte zugänglich ist. Die Durchgangslöcher in der Stützplatte erlauben einen Umlauf des Isoliergases durch Konvektion und ermöglichen daher dem Filter, seine Funktion zufriedenstellend auszuüben.

Bei dem erfindungsgemäßen Stromwandler liegt das Filter vorteilhafterweise in einem Ringraum, der einerseits von der Stützplatte und andererseits von einem an den Kasten angeschweißten Ringteil gebildet ist; an dem Ringteil ist unter Zwischenlage eines Dichtungsringes die Durchführungsplatte befestigt. Dieses Ausgestaltung ermöglicht eine einfache Montage des erfindungsgemäßen Stromwandiers.

Es hat sich ferner als vorteilhaft erwiesen, wenn an dem Kasten ein Klemmenkasten zur Aufnahme der Sekundärklemmen befestigt ist.

Die konstruktive Ausgestaltung des erfindungsgemäßen Stromwandlers hinsichtlich des Fußgehäuses führt in vorteilhafter Weise dazu, daß die Durchführungsplatte zum Hinausführen elektrischer Leitungen aus dem Innenraum des Stromwandlers nur dem Druck des Isoliergases oder der Isolierflüssigkeit ausgesetzt ist ; zusätzlichen Belastungen durch Tragfunktionen ist die Durchführungsplatte nicht ausgesetzt. Dies ermöglicht es in vorteilhafter Weise, die Durchführungsplatte als Kunststoff-Gußplatte auszuführen, in die vor dem Vergießen mit Anschlußdrähten versehene Kontaktstifte eingebettet sind. Die Kontaktstifte sind vor dem Vergießen mit Anschlußdrähten versehen, damit nach dem Vergießen keine mechanischen Kräfte mehr auf die Kontaktstifte ausgeübt werden müssen. Durch derartige Kräfte, die ansonsten beim Festklemmen der Anschlußdrähte entstehen, könnte die Durchführungsplatte im Bereich der Kontaktstifte undicht werden.

Zur Erläuterung der Erfindung ist in
Figur 1 ein Schnitt durch ein Ausführungsbeispiel des erfindungsgemäßen Stromwandlers, in
Figur 2 eine Seitenansicht auf eine Ausführungsform einer Durchführungsplatte und in
Figur 3 ein Schnitt durch diese Durchführungsplatte dargestellt.

Der dargestellte Stromwandler 1 weist einen Isolator 2 auf, an dem über eine Flanschverbindung 3 ein Kopfgehäuse 4 befestigt ist. Das Kopfgehäuse 4, das aus Metall besteht, ist von einem Leiter 5 durchsetzt, der die Primärwicklung des Stromwandlers 1 bildet.

Innerhalb des Kopfgehäuses 4 ist eine Schutzhülle 6 angeordnet, in der Eisenkerne 7 und 8 mit Sekundärwicklungen 9 und 10 untergebracht sind ; die Schutzhülle 6 stellt also eine übliche Kernschale dar und ist ebenfalls aus Metall hergestellt.

Über ein Verbindungsglied 11 ist die Schutzhülle 6 mechanisch mit einem Metallrohr 12 einer Kunststoffolien-Durchführung 13 verbunden. Das Metallrohr 12 durchsetzt den Isolator 2 und trägt an seinem in der Fig. 1 unteren Ende einen Befestigungsflansch 14. Mit diesem Befestigungsflansch 14 steht das Metallrohr 12 auf einer oberen Stützplatte 15 eines Fußgehäuses 16. Durch Schrauben 17 ist das Metallrohr 12 fest mit der Stützplatte 15 verspannt. Die Stützplatte 15 ist übrigens ebenso wie der Flansch 3 des Kopfgehäuses 4 dicht mit dem Isolator 2 verbunden. Die Stützplatte 15 weist an ihrem äußeren Rand 18 Füße 19 auf, die beispielsweise im Winkel von jeweils 90° versetzt angeordnet sind. Über die Füße 19 und die Stützplatte 15 ist somit der erfindungsgemäße Stromwandler gehalten.

Unten an der Stützplatte 15 hängt gas- oder flüssigkeitsdicht ein Kasten 20, der beispielsweise an der Stützplatte 15 angeschweißt ist. An der Wand des Kastens 20 ist ein Ringteil 21 aus Metall angeschweißt, das einen Dichtungsring 22 trägt. Oberhalb des Ringteiles 21 ist in einem von diesem Ringteil 21 und der Stützplatte 15 gebildeten Ringraum 23 ein Filter 24 untergebracht, das bei einer Füllung des Stromwandlers mit Gas in bekannter Weise die Feuchtigkeit bindet. An das Ringteil 21 ist von unten eine Durchführungsplatte 25 angeschraubt, wodurch der Raum oberhalb der Dichtungsplatte 25 gegenüber der freien Atmosphäre abgedichtet ist.

Diese Abdichtung ist erforderlich, weil der Innenraum des Isolators 2 und des Kopfgehäuses 4 gegenüber dem Raum oberhalb der Durchführungsplatte 25 innerhalb des Kastens 20 nicht abgedichtet ist ; vielmehr sind in der Stützplatte 15 bewußt mehrere Durchgangslöcher 26 vorhanden, die eine Verbindung herstellen. Dadurch kann infolge Konvektion das im Isolator 2 und im Kopfgehäuse 4 befindliche Gas in den Raum 27 des Kastens 20 eindringen, und das Filter 24 kann ihm die Feuchtigkeit entziehen.

Wie die Figur 1 erkennen läßt, hängt der Kasten 20 tatsächlich an der Stützplatte 15, reicht also weniger weit nach unten wie die Füße 19. Daher ist der Kasten 20 nur dem Druck des Isoliergases oder der Isolierflüssigkeit in seinem Raum 27 ausgesetzt und kann daher bezüglich seiner Wandung entsprechend bemessen werden. Tragfunktionen übt der Kasten 20 also nicht aus, so daß er bezüglich seiner Wand verhältnismäßig dünn bemessen sein kann.

Die Durchführungsplatte 25 weist in dem dargestellten Ausführungsbeispiel vier Ausleitungen 38 auf. Fig. 2 bzw. 3 zeigen, daß jede Ausleitung über einen Kontaktstift 30 erfolgt, an dessen beide Enden 31 und 32 Anschlußdrähte 33 und 34 in der üblichen Weise festgeklemmt sind. Die Durchführungsplatte 25 ist als Kunststoff-Gußplatte ausgebildet und in der Weise hergestellt, daß vor dem Einbetten der Kontaktstifte 30 diese mit den Anschlußdrähten 33 und 34 versehen sind. Nach dem Verguß weisen also die eingebetteten Kontaktstifte 30 die Anschlußdrähte 33 und 34 auf und müssen daher nicht nachträglich festgeklemmt werden. Dies hat den großen Vorteil, daß die Kontaktstifte mechanisch nicht beansprucht werden, so daß Undichtigkeiten im Bereich der Kontaktstifte vermieden sind. Zur Verlängerung des Kriechweges zwischen benachbarten Kontaktstiften sind auf beiden Seiten der Durchführungsplatte 25 umlaufende Nuten 35 und 36 vorgesehen.

Bei der Montage des erfindungsgemäßen Wandlers werden die Anschlußdrähte 33 und 34 dann an Kontaktstellen 37 sowohl mit den sekundären Anschlußleitungen 38 der Sekundärwicklungen 9 und 10 als auch mit Verbindungsleitungen 39 zu in der Figur nicht mehr dargestellten Sekundärklemmen in einem Sekundärklemmenkasten 40 verbunden ; diese Verbindung erfolgt an den Stellen 41.

## Patentansprüche

1. Gas- oder flüssigkeitsisolierter Stromwandler für Hochspannung mit einem oberhalb eines Isolators (2) angebrachten Kopfgehäuse (4), das von einem Primärleiter (5) durchsetzt ist und in dem in einer Schutzhülle (6) mindestens ein Eisenkern (7, 8) mit aufgebrachter Sekundärwikklung (9, 10) untergebracht ist, wobei die Schutzhülle von einem Metallrohr (12) getragen ist,. das in dem Isolator (2) verläuft und an einer oberen Stützplatte (15) eines unterhalb des Isolators liegenden Fußgehäuses (16) befestigt ist, am äußeren Rand der Stützplatte eine Abstützung des Stromwandlers erfolgt und unten an der Stützplatte ein Kasten (20) mit Durchführungen hängt, dadurch gekennzeichnet, daß der Kasten (20) gas- oder flüssigkeitsdicht an der mit Füßen (19) versehenen Stützplatte (15) befestigt ist und nach unten hin mit einer die Durchführungen tragenden Durchführungsplatte (25) dicht verschlossen ist und daß der Innenraum (27) des Kastens (20) über Durchgangslöcher (26) in der Stützplatte (15) mit dem Innenraum des Isolators (2) und des Kopfgehäuses verbunden ist.

2. Stromwandler nach Anspruch 1, dadurch gekennzeichnet, daß in dem Innenraum (27) des Kastens (20) oberhalb der Durchführungsplatte (25) ein Filter (24) ringförmig angeordnet ist.

3. Stromwandler nach Anspruch 1 oder 2, dadurch gekennzeichnet, daß das Filter (24) in einem Ringraum (23) liegt, der einerseits von der Stützplatte (15) und andererseits von einem an dem Kasten (20) angeschweißten Ringteil (21) gebildet ist und daß an dem Ringteil (21) unter Zwischenlage eines Dichtungsringes (22) die Durchführungsplatte (25) befestigt ist.

4. Stromwandler nach einem der vorangehenden Ansprüche, dadurch gekennzeichnet, daß an dem Kasten (20) ein Klemmenkasten (40) zur Aufnahme der Sekundärklemmen befestigt ist.

5. Stromwandler nach einem der vorangehenden Ansprüche, dadurch gekennzeichnet, daß die Durchführungsplatte eine Kunststoff-Gußplatte (25) ist, in die vor dem Vergießen mit Anschlußdrähten (33, 34) versehene Kontaktstifte (30) eingebettet sind.

## Claims

1. A gas- or liquid-insulated current transformer for high voltage comprising a head housing (4) which is arranged above an insulator (2) and through which passes a primary conductor (5) and in which, in a protective sleeve (6), there is arranged at least one iron core (7, 8) provided with a secondary winding (9, 10), wherein the protective sleeve is supported by a metal tube (12) which is arranged in the insulator (2) and is fixed to an upper support plate (15) of a base housing (18) located beneath the insulator, wherein the current transformer is braced at the outer edge of the support plate, and wherein a box (20) provided with ducts is suspended from the lower part of the support plate, characterised in that the box (20) is fixed in gas- and liquid-tight manner, to the support plate (15), which is provided with feet (19), and at the bottom, is tightly sealed by a lead-through plate (25) which carries the ducts ; and that the interior (27) of the box (20) is connected to the interior of the insulator (2) and of the head housing by way of through-openings (26) in the support plate (15).

2. A current transformer according to Claim 1, characterised in that an annular filter (24) is arranged in the interior of the box (20) above the lead-through plate (25).

3. A current transformer according to Claim 1 or Claim 2, characterised in that the filter (24) is located in an annular chamber (23) which is formed, on the one hand, by the support plate (15) and, on the other hand, by an annular member (21) which is welded to the box (20) ; and that the lead-through plate (25) is attached to the annular member (21) with an interposed sealing ring (22).

4. A current transformer according to one of the preceding Claims, characterised in that a terminal box (40) which accommodates the secondary terminals is attached to the box (20).

5. A current transformer according to one of the preceding Claims, characterised in that the lead-through plate consists of a cast synthetic resin plate (25) into which contact pins (30), provided with connection wires (33, 34), are embedded prior to casting.

## Revendications

1. Transformateur de courant isolé au gaz ou au liquide pour haute tension avec un boîtier de tête (4) monté au-dessus d'un isolateur (2) et qui est traversé par un conducteur primaire (5), et dans lequel se trouve logé dans une enveloppe de protection (6) au moins un noyau de fer (7, 8) sur lequel est monté un enroulement secondaire (9, 10), l'enveloppe de protection étant portée par un tube métallique (12) qui s'étend dans l'isolateur (2) et qui est fixé à une plaque d'appui supérieure (15) d'un boîtier de pied (16) se situant en dessous de l'isolateur, qu'au bord extérieur de la plaque d'appui a lieu un appui du transformateur de courant et qu'une boîte (20) munie de traversées est suspendue dans le bas de la plaque d'appui, caractérisé par le fait que la boîte (20) est fixée, avec étanchéité aux gaz et au liquide, à la plaque d'appui (15) pourvue de pieds, et est obturée vers le bas, de façon étanche, avec une plaque de traversée (25) portant les traversées, et que l'espace intérieur (27) de la boîte (20) est relié à l'espace intérieur de l'isolateur (2) et du boîtier de tête par l'intermédiaire de trous de passage (26) ménagés dans la plaque d'appui.

2. Transformateur de courant selon la revendication 1, caractérisé par le fait que dans l'espace intérieur (27) de la boîte (20) et au-dessus de la plaque à traversées (25), est disposé un filtre (24) de forme annulaire.

3. Transformateur de courant selon la revendication 1 ou 2, caractérisé par le fait que le filtre (24) est situé dans un espace annulaire (23) qui est constitué d'une part par la plaque d'appui (15) et d'autre part par une pièce annulaire (21) qui est soudée à la boîte (20), et qu'à élément annulaire (21), et avec interposition d'une bague d'étanchéité (22), est fixée la plaque à traversées (25).

4. Transformateur de courant selon l'une des revendications précédentes, caractérisé par le fait qu'à la boîte (20) est fixée une boîte à bornes (40) destinée à recevoir les bornes du secondaire.

5. Transformateur de courant selon l'une des revendications précédentes, caractérisé par le fait que la plaque à traversées est une plaque moulée (25) en matière plastique, dans laquelle sont noyées, avant la coulée, des chevilles de contact (30) qui sont pourvues de fils de branchement.
